# FASCICULE DE BREVET EUROPEEN

(11) **EP 2 488 737 B1**
(45) Date de publication et mention de la délivrance du brevet: **17.12.2014**
(21) Numéro de dépôt: 10770595.6
(22) Date de dépôt: 21.09.2010
(51) Int. Cl.: F01P 7/16

(54) **DISPOSITIF DE REFROIDISSEMENT POUR VEHICULE HYBRIDE**
KÜHLVORRICHTUNG FÜR EIN HYBRIDFAHRZEUG
COOLING DEVICE FOR A HYBRID VEHICLE

(30) Priorité: 13.10.2009 FR 0957165
(43) Date de publication de la demande: 22.08.2012
(73) Titulaire: Peugeot Citroën Automobiles SA, 78140 Vélizy Villacoublay (FR)
(72) Inventeur: FRAINET, Anthony, F-78180 Montigny le Bretonneux (FR); MARCAIS, Philippe, F-92400 Courbevoie (FR); AUGE, Frédéric, F-93260 Les Lilas (FR)
(74) Mandataire: Laurin, Ghislain Nicolas
(86) Numéro de dépôt international: PCT/FR2010/051956
(87) Numéro de publication internationale: WO 2011/045496

(56) Documents cités:
- EP-A1- 1 398 200
- EP-A2- 1 059 432
- EP-A2- 1 637 709
- WO-A1-02/079621
- DE-A1-102005 055 323
- US-A1- 2004 194 912
- US-A1- 2005 274 507

## Description

La présente invention revendique la priorité de la demande française 0957165 déposée le 13 octobre 2009.

La présente invention concerne un dispositif de refroidissement pour véhicule hybride, lequel comporte un moteur thermique couplé à une machine électrique et des moyens de stockage d'énergie électrique, tels qu'une batterie par exemple. Le refroidissement des différents organes électriques, des moyens de stockage d'énergie électrique et du moteur thermique est assuré par la circulation d'un fluide caloporteur dans des échangeurs thermiques. L'invention concerne également un radiateur destiné à équiper un véhicule hybride.

Par la suite et par soucis de clarté de l'exposé de l'invention, les moyens de stockage d'énergie électrique seront simplement désignés par une batterie, bien que lesdits moyens puissent comporter plusieurs batteries et/ou une ou plusieurs super-capacité(s) par exemple. Dans un véhicule hybride, on utilise normalement une batterie supplémentaire, dédiée à la fourniture d'électricité au moteur électrique. Sa capacité de stockage est bien supérieure à celle de la batterie usuelle et de ce fait, elle a tendance à chauffer du fait qu'elle est beaucoup plus sollicitée que dans un véhicule ne comportant qu'un moteur thermique. La batterie ayant un fonctionnement optimal dans une plage de température définie, généralement centrée autour de 40°C, il est nécessaire de la refroidir afin de maintenir sa température à environ 40°C. Pour ce faire, on peut utiliser un refroidissement par air ou par un fluide caloporteur ou un fluide réfrigérant. Dans le cas d'un fluide caloporteur ou réfrigérant, on utilise un circuit de refroidissement muni d'un échangeur thermique (un radiateur) dans lequel circule un fluide caloporteur ou réfrigérant.

D'autres éléments électriques du véhicule ont aussi besoin d'être refroidis (par exemple le ou les moteurs électriques de traction, un onduleur, etc..) afin de fonctionner dans une plage de température optimale, généralement centrée vers 60°C. Un autre circuit de refroidissement muni d'un échangeur thermique est alors utilisé.

De même, le moteur thermique a besoin d'être refroidi, afin de fonctionner de façon classique dans une plage de température voisine de 80°C. Un autre circuit de refroidissement, avec un échangeur thermique, est alors utilisé.

Trois circuits de refroidissement sont donc généralement utilisés, donc trois échangeurs thermiques, fonctionnant dans des plages de température différentes l'une de l'autre. Cette solution permet d'optimiser le refroidissement mais nécessite l'ajout d'échangeurs thermiques et la création de circuits de refroidissement indépendants. Il serait donc très avantageux de réduire le nombre d'échangeurs thermiques et, de façon plus générale, de modifier lesdits circuits de refroidissement afin de réduire les coûts et l'encombrement sous le capot.

On peut également utiliser le fluide réfrigérant du circuit de climatisation pour les véhicules munis d'un climatiseur. Cependant, il nécessite comme précédemment un circuit de refroidissement dédié. De plus cette solution engendre un surcroit de consommation d'énergie provoqué par le fonctionnement du compresseur de climatisation.

La figure 1 décrite ci-après illustre la solution la plus répandue de l'art antérieur (par l'utilisation de circuits de refroidissement indépendants dans lesquels circule un fluide caloporteur) et permet d'appréhender facilement les inconvénients de l'art antérieur. Le document EP 1637 709 A2 décrit une telle solution.

Par ailleurs, le document DE 102005055323 A1 décrit le partage d'un échangeur thermique entre deux circuits.

Selon l'invention, lorsque la batterie est refroidie par un fluide caloporteur, l'utilisation d'un échangeur thermique est partagée entre le moteur thermique et la batterie selon les conditions de fonctionnement du véhicule. L'invention met à profit le fait que les éléments à refroidir ne fonctionnent généralement pas, et donc n'ont pas besoin d'être refroidis, en même temps (par exemple, lorsque le moteur thermique fonctionne, le moteur électrique de traction est à l'arrêt, et inversement). L'un des buts de l'invention est donc de n'utiliser qu'un seul radiateur et à partager le plus possible les éléments déjà présents dans le sous-capot d'une motorisation hybride (par exemple, le groupe moto-ventilateur et la boite de dégazage pour le remplissage). Pour ce faire, le dispositif de refroidissement selon la présente invention utilise un seul échangeur thermique séparé en trois parties. De plus, le dispositif selon l'invention comporte des moyens pour permettre au fluide caloporteur de circuler d'un circuit de refroidissement vers un autre circuit.

De façon plus précise, l'invention concerne un dispositif de refroidissement du moteur thermique, de composants électriques et des moyens de stockage d'énergie électrique d'un véhicule hybride, ledit dispositif comprenant un premier circuit pour le refroidissement dudit moteur thermique, un deuxième circuit pour le refroidissement desdits composants électriques et un troisième circuit pour le refroidissement desdits moyens de stockage d'énergie électrique, un fluide caloporteur pouvant circuler dans lesdits circuits lesquels comportent des moyens d'échange thermique. Selon l'invention lesdits moyens d'échange thermique sont constitués par un échangeur thermique séparés en trois parties : une partie haute température HT connectée audit premier circuit, une partie basse température BT connectée audit deuxième circuit et une partie très basse température TBT connectée audit troisième circuit.

De plus, le dispositif comporte des moyens de mise en communication dudit premier circuit avec ledit troisième circuit situés en amont et en aval de ladite partie HT de l'échangeur thermique, lesdits moyens de mise en communication situés en aval étant actionnés en fonction de la température dudit fluide caloporteur au niveau desdits moyens de mise en communication et lesdits moyens de mise en communication situés en amont étant actionnés en fonction du débit du fluide caloporteur dans ledit premier circuit.

Selon un mode de réalisation, lesdits moyens de mise en communication dudit premier circuit audit troisième circuit situés en amont dudit échangeur thermique comportent un clapet à double effet fermant ledit premier circuit et permettant le passage du fluide caloporteur dudit troisième circuit vers ladite partie HT de l'échangeur thermique, lorsque le débit de fluide caloporteur dans ledit premier circuit est inférieur à un débit prédéterminé. Lesdits moyens de mise en communication dudit premier circuit audit troisième circuit situés en aval dudit échangeur thermique comportent une vanne thermostatique à double effet fermant ledit premier circuit et permettant le passage du fluide caloporteur dudit premier circuit dans ledit troisième circuit lorsque la température du fluide caloporteur au niveau de ladite vanne thermostatique est inférieure à la température de fonctionnement optimal desdits moyens de stockage d'énergie électrique.

Ledit premier circuit peut comporter une pompe à eau, un boitier de sortie d'eau, ledit boitier communiquant d'une part avec une pompe et un aérotherme pour le chauffage de l'habitacle du véhicule et d'autre part avec l'entrée de la partie HT de l'échangeur thermique par l'intermédiaire d'une conduite connectée entre la sortie dudit boitier de sortie d'eau et l'entrée de ladite partie HT. Ladite conduite comprend ledit clapet à double effet situé sensiblement à l'entrée de ladite partie HT et la sortie de ladite partie HT est reliée à ladite pompe par une canalisation qui comporte ladite vanne thermostatique située sensiblement à la sortie de ladite partie HT de l'échangeur thermique.

Ledit troisième circuit peut comporter lesdits moyens de stockage d'énergie électrique, une pompe et ladite partie TBT de l'échangeur thermique, l'entrée de ladite pompe étant reliée à la sortie du liquide caloporteur desdits moyens de stockage d'énergie électrique et la sortie de la pompe étant reliée à l'entrée de ladite partie TBT. La sortie de ladite partie TBT peut être reliée d'une part audit premier circuit par l'intermédiaire de ladite vanne thermostatique et d'autre part auxdits moyens de stockage d'énergie électrique. L'entrée de ladite partie TBT pouvant être reliée audit premier circuit par l'intermédiaire dudit clapet situé sensiblement à l'entrée de ladite partie HT.

Ledit deuxième circuit peut comporter ladite partie BT desdits moyens d'échange thermique, une pompe, un onduleur, une machine électrique et un dispositif d'arrêt et de redémarrage automatique du moteur thermique.

De façon avantageuse, lesdits premier et troisième circuits comportent en commun une boite de dégazage.

Lesdits moyens de stockage d'énergie électrique peuvent comporter au moins une batterie.

Selon un autre mode de réalisation, chacune desdites parties TBT, HT et BT comporte un boitier d'entrée de fluide caloporteur, un radiateur et un boitier de sortie du fluide caloporteur

Les boitiers d'entrée des parties TBT et HT peuvent comporter un passage commun pouvant être obturé par un clapet et permettant à une partie du fluide caloporteur de circuler du boitier d'entrée TBT vers le boitier HT, et les boitiers de sortie des parties TBT et HT peuvent comporter un passage commun pouvant être obturé par une vanne thermostatique et permettant à une partie du fluide caloporteur de circuler du boitier de sortie HT vers le boitier de sortie TBT.

Lorsque le débit du fluide caloporteur dans ledit premier circuit pour le refroidissement du moteur thermique est inférieur à une valeur prédéterminée, ledit clapet ouvre ledit passage commun des boites d'entrée permettant à une partie du fluide caloporteur de ladite boite d'entrée TBT de passer dans ladite boite d'entrée HT. Ledit clapet ferme ledit premier circuit lorsque le débit de fluide caloporteur dans ledit circuit de refroidissement du moteur thermique est sensiblement nul.

Ladite valve thermostatique ouvre le passage commun entre les parties HT et TBT desdits boitiers de sortie et ferme la sortie du boitier de sortie HT lorsque la température du fluide caloporteur à la sortie de ladite partie HT est inférieure à une température prédéterminée et, inversement, ladite vanne thermostatique ferme le passage commun entre lesdites parties HT et TBT desdits boitiers de sortie et ouvre la sortie du boitier de sortie HT lorsque la température du fluide caloporteur à la sortie du boitier de sortie HT est supérieure à ladite température prédéterminée, laquelle peut être sensiblement égale à la température de fonctionnement optimal desdits moyens de stockage d'énergie électrique.

Ledit premier circuit pour le refroidissement du moteur thermique comporte une vanne thermostatique située à la sortie du boitier de sortie d'eau et permet d'arrêter la circulation de fluide caloporteur dans ledit premier circuit lorsque la température du fluide caloporteur dans ledit boitier de sortie d'eau est inférieure à la température de fonctionnement optimal du moteur thermique.

L'invention concerne également un radiateur dans lequel peut circuler un liquide caloporteur et destiné à équiper un véhicule hybride. Selon l'invention, le radiateur comporte trois parties séparées l'une de l'autre par une cloison, chacune desdites parties comprenant un boitier d'entrée muni d'une entrée de fluide caloporteur, un échangeur thermique et un boitier de sortie muni d'une sortie de fluide caloporteur , l'une des cloisons séparant les boitiers d'entrée entre deux parties adjacentes comporte un premier passage et ladite cloison séparant les boitiers de sortie entre lesdites deux parties adjacentes comporte un deuxième passage, des premiers moyens d'obturation pouvant prendre deux positions, une position pour laquelle l'entrée d'un boitier d'entrée est ouverte et ledit premier passage est fermé et une autre position pour laquelle l'entrée d'un boitier d'entrée est fermée et ledit premier passage est ouvert, des deuxièmes moyens d'obturation pouvant prendre deux positions, une position pour laquelle la sortie d'un boitier de sortie est ouverte et ledit deuxième passage est fermé et une autre position pour laquelle la sortie dudit boitier de sortie est fermée et ledit deuxième passage est ouvert.

Lesdits premiers moyens d'obturation peuvent comporter un clapet à double effet qui peut changer de position lorsque la pression exercée sur le clapet est sensiblement nulle et lesdits deuxièmes moyens d'obturation peuvent comporter une vanne thermostatique qui peut changer de position à sensiblement 40°.

D'autres avantages et caractéristiques de l'invention apparaîtront au cours de la description qui suit de plusieurs modes de réalisation de l'invention, donnés à titre d'exemples non limitatifs, en référence aux dessins annexés et sur lesquels :
- la figure 1 illustre schématiquement un dispositif classique de l'art antérieur,
- les figures 2 et 3 illustrent schématiquement deux modes de réalisation d'un dispositif conforme à la présente invention, et
- les figures 4 et 5 illustrent schématiquement un mode de réalisation d'un radiateur conforme à l'invention.

Le dispositif illustré sur la figure 1 représente le mode de réalisation le plus répondu du refroidissement des différents organes d'un véhicule hybride. Ce dernier comporte un moteur thermique 10, muni d'un boitier de sortie d'eau 12, d'une machine électrique 14 (généralement le ou les moteurs électriques de traction du véhicule), une boite de vitesse 16 et des moyens de stockage d'énergie électrique 18 (qui peuvent être constitués par exemple d'une ou plusieurs batteries ou d'une ou plusieurs super-capacités). Par souci de clarté, les moyens de stockage d'énergie électrique seront désignés par la suite par le terme « batterie », étant entendu que ce terme couvre toutes sortes de moyens de stockage d'énergie électrique.

Le véhicule hybride comporte trois circuits de refroidissement différents : un premier circuit 20 dédié au refroidissement du moteur thermique 10 (ce circuit est également appelé circuit HT pour Haute Température) et représenté sur la figure 1 et les figures suivantes en traits pleins ; un deuxième circuit 22, représenté en doubles traits pleins (aussi désigné par circuit BT pour Basse Température), pour le refroidissement des composants électriques et un troisième circuit 24 (appelé aussi circuit TBT pour Très Basse Température), représenté avec des tirets, pour le refroidissement de la batterie 18. Lesdits composants électriques comportent généralement ladite machine électrique 14, un onduleur 26, et souvent un système d'arrêt et de redémarrage automatique 28 (désigné habituellement « Stop & Start »). Un fluide caloporteur (généralement un mélange d'eau et de glycol, par exemple 50% d'eau et 50% de glycol) peut circuler dans ces trois circuits selon les directions indiquées par les flèches.

Concernant le premier circuit 20 (circuit HT), le fluide caloporteur circule dans le moteur thermique 10 et sort du moteur par le boitier de sortie d'eau 12 (remarque : il s'agit de l'appellation habituelle du boitier de sortie, bien qu'il concerne la sortie du fluide réfrigérant qui n'est habituellement pas de l'eau pure). La boite 12 comporte deux sorties : une sortie 30 qui peut être fermée à l'aide d'une vanne thermostatique 32 et une sortie 34. En sortant par la sortie 34, le fluide caloporteur est aspiré par une pompe 36 (pompe électrique par exemple), puis envoyé vers un aérotherme 38 afin de réchauffer l'habitacle du véhicule.

Avant de pénétrer dans l'aérotherme 38, le fluide caloporteur peut éventuellement traverser un réchauffeur 40, qui peut prendre la forme d'une chaudière électrique ou à essence. En sortant de l'aérotherme 38, le fluide est dirigé vers une pompe 42, généralement appelé « pompe à eau », d'où il retourne vers le moteur thermique. Une boite de dégazage 44, commune au premier circuit 20 et au deuxième circuit 22, est utilisée pour évacuer les gaz éventuellement présents dans le fluide caloporteur et pour compléter le niveau de fluide caloporteur dans les circuits de refroidissement 20 et 22. En sortant par la sortie 30 du boitier de sortie d'eau 12, le fluide caloporteur traverse un échangeur thermique 46 (HT pour Haute Température), habituellement un radiateur placé en face avant du véhicule, puis passe par la pompe à eau 42 avant de retourner dans le moteur thermique 10. Un by-pass 43 permet de retourner du fluide caloporteur dans le boitier de sortie d'eau 12 lorsque la vanne thermostatique 32 ferme la sortie 30.

Le deuxième circuit 22 (circuit BT), pour le refroidissement des composants électriques, comporte un échangeur thermique 48, habituellement un radiateur (désigné aussi par échangeur BT ou radiateur BT pour Basse Température). Le fluide caloporteur est mis en circulation dans ce deuxième circuit 22 à l'aide d'une pompe électrique 50, le fluide traversant alors successivement la pompe 50, l'onduleur 26, la machine électrique 14, le système d'arrêt et de redémarrage automatique 28 du moteur thermique et le radiateur BT 48.

Le troisième circuit 24 (circuit TBT) comporte un échangeur thermique ou radiateur 52 ou TBT (TBT pour Très Basse Température), le fluide caloporteur étant mis en circulation par une pompe électrique 54 pour traverser successivement le radiateur TBT 52 et la batterie 18. En fait, le fluide ne traverse pas la batterie 18 proprement-dite, mais des moyens d'échange thermique pour refroidir la batterie, par exemple un tuyau en cuivre sous forme d'un serpentin entourant la batterie.

La température HT du fluide caloporteur présent dans le premier circuit 20 peut varier de 70 à 110°C, la vanne thermostatique 32 fermant la sortie 30 et donc arrêtant la circulation du fluide caloporteur dans le premier circuit HT, lorsque la température du fluide dans le circuit HT est inférieure à la température de fonctionnement optimal du moteur thermique, en général approximativement 80°C.

La température du fluide caloporteur dans le deuxième circuit 22 BT est généralement maintenue aux environs de 60°C, la température de fonctionnement optimal de la machine électrique 14.

La température du fluide caloporteur dans le troisième circuit 24 TBT est généralement maintenue aux environs de 40°C, la température de fonctionnement optimal de la batterie18.

Ces différences de température de fonctionnement optimal du moteur thermique, de la machine électrique et de la batterie sont la cause de l'utilisation de trois circuits de refroidissement différents, donc trois radiateurs, ce qui augmente les coûts de fabrication du véhicule et augmente l'encombrement en sous-capot.

La figure 2 représente schématiquement un premier mode de réalisation de l'invention selon lequel on partage l'utilisation d'un échangeur thermique entre le moteur thermique et la batterie selon les conditions de fonctionnement du véhicule. Sur cette figure, les éléments communs avec ceux de la figure 1 sont désignés par les mêmes numéros de référence. On retrouve trois circuits de refroidissement : le deuxième circuit 22 (circuit BT) est identique et comporte comme précédemment un radiateur 48, une pompe électrique 50, un onduleur 26 une machine électrique 14 et un système Stop & Start STT ou 28.

Le premier circuit 60 (circuit HT) est identique au premier circuit 20 de la figure 1, sauf que le premier circuit 60 de la figure 2 comporte un clapet à double effet 62 placé en amont (dans le sens de circulation du fluide caloporteur) du radiateur 46 (radiateur HT) et une vanne thermostatique 64 placée en aval du radiateur HT. De façon plus précise, le clapet 62 est situé dans une canalisation 66 reliant la sortie 30 du boitier de sortie d'eau 12 au radiateur HT. De plus, une conduite 68 connecte la conduite 70 reliant la pompe 54 au radiateur 52 (radiateur TBT). La conduite 68 débouche dans la canalisation 66 en regard du clapet 62 de sorte que lorsque le clapet 62 ferme la canalisation 66, le fluide caloporteur peut s'écouler de la canalisation 68 vers le radiateur HT, et inversement, lorsque le clapet 62 est ouvert, la communication entre la canalisation 66 et le radiateur HT est ouverte alors que la communication entre la canalisation 68 et le radiateur HT est fermée.

La vanne thermostatique 64 est située en aval du radiateur HT dans une canalisation 72 reliant la sortie 74 du radiateur HT à la pompe à eau 42. Le circuit TBT comporte une conduite 76 reliant la canalisation 72 à la batterie 18, la canalisation 76 débouchant dans la canalisation 72 au niveau de la vanne thermostatique 64 de sorte que, lorsque la vanne 64 ferme la canalisation 72, le fluide caloporteur sortant du radiateur HT peut passer dans la canalisation 76 et, inversement, lorsque la vanne 64 ne ferme pas la canalisation 72, le fluide caloporteur sortant du radiateur HT ne peut pas passer dans la canalisation 76.

Le troisième circuit 78, dédié au refroidissement de la batterie 18, comporte le radiateur TBT 52, une canalisation 80 (reliant la sortie 82 du radiateur 52 à la canalisation 68), la canalisation 76, la batterie 18 (plus généralement les moyens de stockage d'énergie électrique) et la pompe 54 reliée à la batterie 18 par la canalisation 84 et reliée à l'entrée 86 du radiateur TBT par l'intermédiaire de la canalisation 70.

Les radiateurs 52, 46 et 48 sont formés d'un seul échangeur thermique 88 séparé en trois parties distinctes de façon à former les trois radiateurs 52 (TBT), 46 (HT) et 48 (BT).

Comme précédemment, le circuit HT (ou premier circuit) est représenté en traits pleins continus, le circuit BT (ou deuxième circuit) est représenté en doubles traits et le circuit TBT (ou troisième circuit) en tirets.

Le clapet à double effet 62 permet de mettre en communication le premier circuit 60 avec le troisième circuit 78 lorsque le débit du fluide caloporteur dans la canalisation 72 est très faible, pratiquement nul. Cette situation se produit lorsque la vanne thermostatique 32 ferme la sortie 30 du boitier de sortie d'eau 12, ce qui se produit lorsque la température du fluide caloporteur dans le boitier de sortie d'eau 12 est en dessous de la température de fonctionnement optimal du moteur thermique. Cette température de fonctionnement optimal peut par exemple être comprise entre 80 à 110°C. Dans ce cas, la sortie 30 est ouverte lorsque la température du fluide caloporteur est égale ou supérieure à par exemple 80°C et la sortie 30 est fermée lorsque la température du fluide caloporteur est inférieure à 80°C.

Lorsque la vanne 32 ferme la sortie 30 du boitier de sortie d'eau, le clapet 62 ouvre la communication de la canalisation 68 vers le radiateur HT, mettant ainsi le troisième circuit 78 (TBT) en communication avec le premier circuit 60 (HT). La vanne thermostatique à double effet 64 est calibrée pour ouvrir la canalisation 72 à une température prédéterminée, correspondant sensiblement à la température de fonctionnement optimal de la batterie 18. Cette température peut être par exemple d'environ 40°C.

Un dispositif conforme à l'invention fonctionne de façon différente selon les conditions d'utilisation du véhicule. A titre d'exemple :
- Premières conditions d'utilisation :
   * moteur thermique peu sollicité ou à l'arrêt,
   * réchauffeur 40 à l'arrêt ou peu utilisé,
   * machine électrique 14 à l'arrêt ou en marche,
   * charge de la batterie 18 à partir du secteur électrique.

A une température de fluide caloporteur inférieure à 80°C dans le circuit HT, la vanne thermostatique 32 est fermée : le fluide caloporteur provenant du moteur thermique 10 est directement envoyé vers le réchauffeur 40 et l'aérotherme 38 pour chauffer l'habitacle du véhicule. Le fluide caloporteur ne traverse pas le radiateur HT, le débit dans la canalisation 66 est nul : le clapet 62 est donc en position fermé (aucune pression exercée dessus). Le fluide caloporteur du troisième circuit 78 (TBT) traverse alors le radiateur HT en plus du radiateur TBT. On améliore ainsi le refroidissement de la batterie 18 en augmentant la surface d'échange du fluide caloporteur dans l'échangeur thermique 88. La température dans le troisième circuit TBT n'excédant pas les 40°C, la vanne thermostatique 64 est en position fermée : il permet de renvoyer le fluide caloporteur sortant du radiateur HT vers la batterie 18. La vanne thermostatique 64 permet en outre de prévenir tout risque d'envoi de fluide caloporteur à une température supérieure à 40°C dans la batterie 18, ce qui dégraderait sa performance et/ou durée de vie. Le débit dans le troisième circuit TBT étant assuré par la pompe électrique 54, le refroidissement de la batterie est assuré lorsque le moteur thermique est à l'arrêt.

Ces conditions de fonctionnement correspondent aux instants où la batterie nécessite d'être le plus refroidie, d'où le recours à une surface d'échangeur thermique plus importante durant cette période.
- Deuxièmes conditions d'utilisation:
   *moteur thermique 10 en marche,
   *réchauffeur 40 en fonctionnement ou à l'arrêt,
   *machine électrique 14 à l'arrêt ou peu sollicité,
   *charge de la batterie 18 avec la puissance du moteur thermique.

Lorsque le moteur thermique nécessite d'être refroidi, pour des températures de fluide caloporteur supérieures à 80°C dans le premier circuit HT, la vanne thermostatique 32 s'ouvre. Sous la pression du fluide caloporteur, le clapet 62 s'ouvre également et vient fermer la canalisation 76. Le fluide caloporteur provenant du moteur thermique 10 est refroidi dans le radiateur HT. La température à la sortie 74 du radiateur HT étant supérieure à 40°C, la vanne thermostatique 64 s'ouvre également et permet de renvoyer le fluide en direction du moteur thermique par la canalisation 72. La batterie 18 est alors refroidie uniquement par le radiateur TBT, le clapet 62 et la vanne thermostatique 64 fermant les canalisations 68 et 76 reliant le troisième circuit TBT au radiateur HT.

Ces deuxièmes conditions de fonctionnement correspondent aux instants où la batterie 18 se recharge à partir de la puissance du moteur thermique 10. Il s'agit donc d'assurer un refroidissement minimum de la batterie. Le besoin en refroidissement étant moins important que dans les premières conditions, la surface d'échange thermique du radiateur TBT est suffisante.

La figure 3 illustre schématiquement un deuxième mode de réalisation de l'invention. Ce mode de réalisation reprend les mêmes éléments que ceux du mode de réalisation représenté à la figure 2, ces éléments communs étant désignés par les mêmes numéros de référence. Les différences entre les deux modes de réalisation concernent l'échangeur thermique (encadré dans un ovale 88), le clapet 62 et la vanne thermostatique 64. L'échangeur thermique 88 est formé d'un seul radiateur scindé en trois parties TBT, HT et BT. Le clapet 62 et la vanne 64 sont dans ce deuxième mode de réalisation intégrés dans le radiateur HT. Cette disposition permet notamment de simplifier les circuits HT et TBT, la communication entre les circuits HT et TBT étant réalisée dans l'échangeur thermique 88, et plus précisément entre les parties HT et TBT de l'échangeur thermique, grâce à l'utilisation d'un nouveau type de radiateur représenté sur les figures 4 et 5. On remarque sur la figure 3 que la sortie 74 du radiateur HT est connectée directement à la pompe à eau 42, que la conduite de communication 68 et une partie de la conduite 76 ont été supprimées.

L'échangeur thermique 88 est représenté schématiquement sur la figure 4 qui représente une situation pour laquelle la température du fluide caloporteur dans le circuit HT est inférieure à la température de fonctionnement optimale du moteur thermique (par exemple inférieure à 80°C). L'échangeur 88 constitue un radiateur « complexe » avec des échanges de fluide réfrigérant entre les parties TBT et HT. Ce radiateur est composé de trois parties : une partie TBT (Très Basse Température) 90, une partie HT (Haute Température) 92 et une partie BT (Basse Température) 94. Les parties TBT et HT sont séparées par une cloison 96 et les parties HT et BT sont séparées par une cloison 98.

Chacune de ces parties comporte un boitier d'entrée de fluide caloporteur (100 pour la partie TBT, 102 pour la partie HT et 104 pour la partie BT), une partie d'échange thermique (106 pour la partie TBT, 108 pour la partie HT et 110 pour la partie BT) et un boitier de sortie (112 pour la partie TBT, 114 pour la partie HT et 116 pour la partie BT). Le fluide caloporteur circule dans les directions indiquées par les flèches en tirets pour la partie TBT, en traits pleins pour la partie HT et en double traits pour la partie BT.

Chacun des boitiers d'entrée 100, 102 et 104 est muni d'une entrée de fluide caloporteur respectivement 118, 120 et 122. Chacun des boitiers de sortie 112, 114 et 116 comporte une sortie de fluide respectivement 124, 126 et 128. La cloison 96 séparant les parties TBT et HT comporte un premier passage 130 de communication entre les boitiers d'entrée 100 et 102 et un deuxième passage 132 de communication entre les boitiers de sortie 112 et 114. Le passage 130 est muni de premiers moyens d'obturation 134 pouvant prendre deux positions, une position pour laquelle l'entrée 120 du boitier d'entrée 102 est ouverte et le premier passage 130 est fermé et une autre position pour laquelle l'entrée 120 du boitier d'entrée 102 est fermée et le premier passage 130 est ouvert. Le passage 132 est muni de deuxièmes moyens d'obturation 136 pouvant prendre deux positions, une position pour laquelle la sortie 126 du boitier de sortie 114 est ouverte et le deuxième passage 132 est fermé et une autre position pour laquelle la sortie 126 est fermée et le deuxième passage 132 est ouvert.

Les moyens d'obturation 134 peuvent comprendre un clapet à double effet équivalent au clapet 62 du mode de réalisation de la figure 2 ; ce clapet obturant l'entrée 120 et ouvrant le passage 130 lorsque le débit dans la canalisation 72 est très faible, voir nul, et donc lorsque la température du fluide caloporteur est inférieure à 80°C par exemple (température pour laquelle la vanne thermostatique 32 ferme la sortie 30 du boitier de sortie d'eau).

Les moyens d'obturation 136 peuvent comprendre une vanne thermostatique identique à la vanne thermostatique 64 du mode de réalisation de la figure 2. Cette vanne ferme la sortie 126 et ouvre le passage 132 lorsque la température du fluide caloporteur dans la boite de sortie 114 est inférieure à la température de fonctionnement optimal de la batterie 18, par exemple 40 °C.

Les conditions pour une circulation de liquide caloporteur du circuit TBT dans le radiateur HT sont les suivantes : lorsque la vanne thermostatique 32 du boitier de sortie d'eau ferme la sortie 30, le débit dans le radiateur HT108 est nul ; le clapet 134 ferme l'entrée 120 du radiateur HT et le passage 130 est ouvert ; les boitiers d'entrée 100 et 102 communiquent et du fluide caloporteur du circuit TBT peut alors passer dans le circuit HT. Le fluide contenu dans le radiateur HT 108 se refroidit. Dés que la température de ce fluide est inférieure à 40°C, la vanne thermostatique 136 ouvre le passage 132 et ferme la sortie 126 du radiateur HT. Le fluide caloporteur du circuit TBT peut alors circuler dans le circuit HT, plus précisément dans le radiateur 108 du circuit HT.

La figure 5 représente le radiateur de la figure 4, lorsque la vanne thermostatique 32 du boitier de sortie d'eau est en position ouverte, c'est-à-dire lorsque la sortie 30 est ouverte. Ceci correspond à une température du fluide de refroidissement supérieure ou égale à la température de fonctionnement optimal du moteur thermique (par exemple 80°C). Il n'y a pas de circulation de fluide caloporteur du circuit TBT vers le circuit HT. En effet, le clapet 134 ferme le passage 130 et ouvre l'entrée 120 du radiateur HT 108. La vanne thermostatique 136 (ouverte jusqu'à 40°C environ) est ouverte c'est-à-dire qu'elle ouvre la sortie 126 du radiateur HT et ferme le passage 132. Il n'y a donc pas de communication entre les circuits TBT et HT. Il en résulte que le radiateur HT est dans ce cas dédié au refroidissement du moteur thermique.

Les avantages procurés par la présente invention sont par exemple et de façon non limitative :
- une gestion thermique intelligente du circuit de refroidissement,
- le partage du radiateur pour le refroidissement de différents organes fonctionnant à des plages de températures bien différentes,
- l'absence d'échangeur thermique supplémentaire, que ce soit en face avant du véhicule ou ailleurs sur le véhicule,
- l'absence de groupe moto-ventilateur additionnel et l'utilisation du groupe moto-ventilateur principal de la façade,
- l'implantation du circuit de refroidissement dans le véhicule est rendue plus aisée dû au faible encombrement du radiateur de l'invention comparé aux trois radiateurs de l'art antérieur,
- la consommation électrique du circuit de refroidissement est faible comparée à la consommation électrique d'un circuit de refroidissement par air ou par fluide réfrigérant.

D'autres modes de réalisation que ceux décrits et représentés peuvent être conçus par l'homme du métier sans sortir du cadre de la présente invention tel que défini dans les présentes revendications 1 et 10.

## Revendications

1. Dispositif de refroidissement du moteur thermique (10), de composants électriques (26, 14, 28) et des moyens de stockage d'énergie électrique (18) d'un véhicule hybride, ledit dispositif comprenant un premier circuit (60, HT) pour le refroidissement dudit moteur thermique, un deuxième circuit (BT) pour le refroidissement desdits composants électriques et un troisième circuit (78, TBT) pour le refroidissement desdits moyens de stockage d'énergie électrique, un fluide caloporteur pouvant circuler dans lesdits circuits lesquels comportent des moyens d'échange thermique (46, 48, 52), ledit dispositif étant **caractérisé en ce que** :
- lesdits moyens d'échange thermique sont constitués par un échangeur thermique (88) séparé en trois parties : une partie haute température (46) connectée audit premier circuit, une partie basse température (48) connectée audit deuxième circuit et une partie très basse température (52) connectée audit troisième circuit,
et **en ce que** le dispositif comporte :
- des moyens de mise en communication dudit premier circuit avec ledit troisième circuit situés en amont (62) et en aval (64) de ladite partie haute température de l'échangeur thermique, lesdits moyens de mise en communication situés en aval (64) étant actionnés en fonction de la température dudit fluide caloporteur au niveau desdits moyens et lesdits moyens de mise en communication situés en amont (62) étant actionnés en fonction du débit du fluide caloporteur dans ledit premier circuit.

2. Dispositif selon la revendication 1 **caractérisé en ce que** lesdits moyens de mise en communication dudit premier circuit audit troisième circuit situés en amont dudit échangeur thermique comportent un clapet à double effet (62) fermant ledit premier circuit (HT) et permettant le passage du fluide caloporteur dudit troisième circuit (TBT) vers ladite partie haute température de l'échangeur thermique, lorsque le débit de fluide caloporteur dans ledit premier circuit est inférieur à un débit prédéterminé.

3. Dispositif selon l'une des revendications précédentes **caractérisé en ce que** lesdits moyens de mise en communication dudit premier circuit audit troisième circuit situés en aval dudit échangeur thermique comportent une vanne thermostatique à double effet (64) fermant ledit premier circuit (HT) et permettant le passage du fluide caloporteur dudit premier circuit (HT) dans ledit troisième circuit (TBT) lorsque la température du fluide caloporteur au niveau de ladite vanne thermostatique (64) est inférieure à la température de fonctionnement optimal desdits moyens de stockage d'énergie électrique (18).

4. Dispositif selon l'une des revendications précédentes **caractérisé en ce que** ledit deuxième circuit (BT) comporte ladite partie basse temperature (48), une pompe (50), un onduleur (26), une machine électrique (14) et un dispositif d'arrêt et de redémarrage automatique (28, STT) du moteur thermique.

5. Dispositif selon l'une des revendications précédentes **caractérisé en ce que** lesdits premier (60) et troisième (78) circuits comportent en commun une boite de dégazage (44).

6. Dispositif selon l'une des revendications précédentes **caractérisé en ce que** lesdits moyens de stockage d'énergie électrique (18) comporte au moins une batterie.

7. Dispositif selon l'une des revendications précédentes **caractérisé en ce que** lesdits composants électriques comportent une pompe (50), un onduleur (26), une machine électrique (14) et un dispositif d'arrêt et de redémarrage automatique (28) du moteur thermique.

8. Dispositif selon l'une des revendications précédentes **caractérisé en ce que** chacune desdites parties très basse température (90), haute temperature (92) et basse temperature (94) comporte un boitier d'entrée (100, 102, 104) de fluide caloporteur, un radiateur (106, 108, 110) et un boitier de sortie (112, 114, 116) du fluide caloporteur.

9. Dispositif selon l'une des revendications précédentes **caractérisé en ce que** ledit premier circuit (60) pour le refroidissement du moteur thermique (10) comporte une vanne thermostatique (32) située à la sortie (30) du boitier de sortie d'eau (12) et permet d'arrêter la circulation de fluide caloporteur dans ledit premier circuit (60, HT) lorsque la température du fluide caloporteur dans ledit boitier de sortie d'eau (12) est inférieure à la température de fonctionnement optimal du moteur thermique.

10. Radiateur (88) dans lequel peut circuler un liquide caloporteur et destiné à équiper un véhicule hybride, **caractérisé en ce qu'**il comporte trois parties (90, 92, 94) séparées l'une de l'autre par une cloison (96, 98), chacune desdites parties comprenant un boitier d'entrée (100, 102, 104) muni d'une entrée (118, 120, 122) de fluide caloporteur, un échangeur thermique (106, 108, 110) et un boitier de sortie (112, 114, 116) muni d'une sortie ( 124, 126, 128) de fluide caloporteur , l'une (96) des cloisons séparant les boitiers d'entrée (100, 102) entre deux parties adjacentes comporte un premier passage (130) et la cloison (96) séparant les boitiers de sortie (112, 114) entre lesdites deux parties adjacentes comporte un deuxième passage (132), des premiers moyens d'obturation (134) pouvant prendre deux positions, une position pour laquelle l'entrée (120) d'un boitier d'entrée (102) est ouverte et ledit premier passage (130) est fermé et une autre position pour laquelle l'entrée (120) d'un boitier d'entrée (102) est fermée et ledit premier passage (130) est ouvert, des deuxièmes moyens d'obturation (136) pouvant prendre deux positions, une position pour laquelle la sortie (126) d'un boitier de sortie (114) est ouverte et ledit deuxième passage (132) est fermé et une autre position pour laquelle la sortie (126) dudit boitier de sortie (114) est fermée et ledit deuxième passage (132) est ouvert.

## Patentansprüche

1. Kühlvorrichtung des Verbrennungsmotors (10), elektrischer Bauteile (26, 14, 28) und der Speichermittel für elektrische Energie (18) eines Hybridfahrzeugs, wobei die Vorrichtung einen ersten Kreislauf (60, HT) zum Kühlen des Verbrennungsmotors, einen zweiten Kreislauf (BT) zum Kühlen der elektrischen Bauteile und einen dritten Kreislauf (78, TBT) zum Kühlen der Speichermittel für elektrische Energie aufweist, wobei ein Wärmeträgermittel in den Kreisläufen zirkulieren kann, die Wärmeaustauschmittel (46, 48, 52) aufweisen, wobei die Vorrichtung **dadurch gekennzeichnet ist, dass**:
- die Wärmeaustauschmittel aus einem Wärmeaustauscher (88), der in drei Teile geteilt ist, bestehen: ein Hochtemperaturteil (46), der an den ersten Kreislauf angeschlossen ist, ein Tieftemperaturteil (48), der an den zweiten Kreislauf angeschlossen ist, und ein Tiefsttemperaturteil (52), der an den dritten Kreislauf angeschlossen ist,
und dass die Vorrichtung Folgendes aufweist:
- Mittel zum Herstellen der Verbindung zwischen dem ersten Kreislauf, die stromaufwärts (62) und stromabwärts (64) des Hochtemperaturteils liegen, wobei die Mittel zum Herstellen der Verbindung, die stromabwärts (64) liegen, in Abhängigkeit von der Temperatur des Wärmeträgermittels im Bereich der Mittel betätigt werden, und die Mittel zum Herstellen der Verbindung, die stromaufwärts (62) liegen, in Abhängigkeit von dem Wärmeträgermitteldurchfluss in dem ersten Kreislauf betätigt werden.

2. Vorrichtung nach Anspruch 1, **dadurch gekennzeichnet, dass** die Mittel zum Herstellen der Kommunikation des ersten Kreislaufs mit dem dritten Kreislauf, die stromaufwärts des Wärmeaustauschers liegen, ein doppelt wirkendes Ventil (62) aufweisen, das den ersten Kreislauf (HT) schließt und das Durchgehen des Wärmeträgermittels des dritten Kreislaufs (TBT) zu dem Niedertemperaturteil des Wärmeaustauschers erlaubt, wenn der Wärmeträgermitteldurchfluss in dem ersten Kreislauf kleiner ist als ein vorbestimmter Durchfluss.

3. Vorrichtung nach einem der vorhergehenden Ansprüche, **dadurch gekennzeichnet, dass** die Mittel zur Herstellen der Verbindung des ersten Kreislaufs und des dritten Kreislaufs, die stromabwärts des Wärmeaustauschers liegen, einen thermostatischen doppelt wirkenden Schieber (64) aufweisen, der den ersten Kreislauf (HT) schließt und das Durchgehen des Wärmeträgermittels des ersten Kreislaufs (HT) in dem dritten Kreislauf (TBT) erlaubt, wenn die Temperatur des Wärmeträgermittels im Bereich des thermostatischen Schiebers (64) niedriger ist als die optimale Betriebstemperatur der Speichermittel für elektrische Energie (18).

4. Vorrichtung nach einem der vorhergehenden Ansprüche, **dadurch gekennzeichnet, dass** der zweite Kreislauf (BT) den Niedertemperaturteil (48), eine Pumpe (50), einen Wechselrichter (26), eine elektrische Maschine (14) und eine Vorrichtung zum automatischen Stoppen und Neustarten (28, STT) des Verbrennungsmotors aufweist.

5. Vorrichtung nach einem der vorhergehenden Ansprüche, **dadurch gekennzeichnet, dass** der erste (60) und der dritte (78) Kreislauf gemeinsam ein Entgasungsgehäuse (44) aufweisen.

6. Vorrichtung nach einem der vorhergehenden Ansprüche, **dadurch gekennzeichnet, dass** die Speichermittel für elektrische Energie (18) mindestens einen Akkumulator aufweisen.

7. Vorrichtung nach einem der vorhergehenden Ansprüche, **dadurch gekennzeichnet, dass** die elektrischen Bauteile eine Pumpe (50), einen Wechselrichter (26), eine elektrische Maschine (14) und eine Vorrichtung zum automatischen Stoppen und Neustarten (28) des Verbrennungsmotors aufweisen.

8. Vorrichtung nach einem der vorhergehenden Ansprüche, **dadurch gekennzeichnet, dass** jeder der Teile Tiefsttemperaturteil (90), Hochtemperaturteil (92) und Tieftemperaturteil (94) ein Eingangsgehäuse (100, 102, 104) für Wärmeträgermittel, einen Radiator (106, 108, 110) und ein Ausgangsgehäuse (112, 114, 116) des Wärmeträgermittels aufweist.

9. Vorrichtung nach einem der vorhergehenden Ansprüche, **dadurch gekennzeichnet, dass** der erste Kreislauf (60) zum Kühlen des Verbrennungsmotors (10) einen thermostatischen Schieber (32) aufweist, der sich an dem Ausgang (30) des Wasserausgangsgehäuses (12) befindet und es erlaubt, die Zirkulation des Wärmeträgermittels in dem ersten Kreislauf (60, HT) zu stoppen, wenn die Temperatur des Wärmeträgermittels in dem Wasserausgangsgehäuse (12) niedriger ist als die optimale Betriebstemperatur des Verbrennungsmotors.

10. Radiator (88), in dem ein Wärmeträgermittel zirkulieren kann, und der dazu bestimmt ist, ein Hybridfahrzeug auszustatten, **dadurch gekennzeichnet, dass** er drei Teile (90, 92, 94), die voneinander durch eine Wand (96, 98) getrennt sind, aufweist, wobei jeder der Teile ein Eingangsgehäuse (100, 102, 104), das mit einem Wärmeträgermitteleingang (118, 120 122) versehen ist, einen Wärmeaustauscher (106, 108, 110) und ein Ausgangsgehäuse (112, 114, 116), das mit einem Wärmeträgermittelausgang (124, 126, 128) versehen ist, aufweist, wobei eine der Wände (96), die die Eingangsgehäuse (100, 102) zwischen zwei benachbarten Teilen trennen, einen ersten Durchgang (130) aufweist, und die Wand (96), die die Ausgangsgehäuse (112, 114) zwischen den zwei benachbarten Teilen trennt, einen zweiten Durchgang (132) aufweist, wobei erste Verschlussmittel (134) zwei Positionen einnehmen können, eine Position, bei der der Eingang (120) eines Eingangsgehäuses (102) offen ist und der erste Durchgang (130) geschlossen ist, und eine andere Position, bei der der Eingang (120) eines Eingangsgehäuses (102) geschlossen und der erste Durchgang (130) offen ist, zweite Verschlussmittel (136), die zwei Positionen einnehmen können, eine Position, bei der der Ausgang (126) eines Ausgangsgehäuses (114) offen und der zweite Durchgang (132) geschlossen ist, und eine andere Position, bei der der Ausgang (126) des Ausgangsgehäuses (114) geschlossen und der zweite Durchgang (132) offen ist.

## Claims

1. A device for cooling the heat engine (10), electrical components (26, 14, 28) and electrical energy storage means (18) of a hybrid vehicle, the said device including a first circuit (60, HT) for the cooling of the said heat engine, a second circuit (BT) for cooling the said electrical components, and a third circuit (78, TBT) for the cooling of the said electrical energy storage means, a heat transfer fluid being able to circulate in the said circuits which comprise heat exchange means (46, 48, 52), the said device being **characterized in that**:
- the said heat exchange means are constituted by a heat exchanger (88) separated into three parts: a high temperature part (46) connected to the said first circuit, a low temperature part (48) connected to the said second circuit and a very low temperature part (52) connected to the said third circuit,
and **in that** the device comprises:
- means for placing the said first circuit in communication with the said third circuit, situated upstream (62) and downstream (64) of the said high temperature part of the heat exchanger, the said means for placing in communication situated downstream (64) being actuated as a function of the temperature of the said heat transfer fluid at the level of the said means, and the said means for placing in communication situated upstream (62) being actuated as a function of the flow of the heat transfer fluid in the said first circuit.

2. The device according to Claim 1, **characterized in that** the said means for placing the said first circuit in communication with the said third circuit, situated upstream of the said heat exchanger comprise a double-acting valve (62) closing the said first circuit (HT) and permitting the passage of the heat transfer fluid from the said third circuit (TBT) to the said high temperature part of the heat exchanger, when the flow of heat transfer fluid in the said first circuit is less than a predetermined flow.

3. The device according to one of the preceding claims, **characterized in that** the said means for placing the said first circuit in communication with the said third circuit, situated downstream of the said heat exchanger comprise a double-acting thermostatic valve (64) closing the said first circuit (HT) and permitting the passage of the heat transfer fluid from the said first circuit (HT) into the said third circuit (TBT) when the temperature of the heat transfer fluid at the level of the said thermostatic valve (64) is less than the optimal operating temperature of the said electrical energy storage means (18).

4. The device according to one of the preceding claims, **characterized in that** the said second circuit (BT) comprises the said low temperature part (48), a pump (50), an inverter (26), an electrical machine (14) and an automatic stop and restart device (28, STT)of the heat engine.

5. The device according to one of the preceding claims, **characterized in that** the said first (60) and third (78) circuits comprise in common a degassing box (44).

6. The device according to one of the preceding claims, **characterized in that** the said electrical energy storage means (18) comprise at least one battery.

7. The device according to one of the preceding claims, **characterized in that** the said electrical components comprise a pump (50), an inverter (26), an electrical machine (14) and an automatic stop and restart device (28) of the heat engine.

8. The device according to one of the preceding claims, **characterized in that** each of the said very low temperature (90), high temperature (92) and low temperature (94) parts comprises an inlet box (100, 102, 104) for heat transfer fluid, a radiator (106, 108, 110) and an outlet box (112, 114, 116) of the heat transfer fluid.

9. The device according to one of the preceding claims, **characterized in that** the said first circuit (60) for the cooling of the heat engine (10) comprises a thermostatic valve (32) situated at the outlet (30) of the water outlet box (12) and permits the circulation of heat transfer fluid in the said first circuit (60, HT) to be stopped when the temperature of the heat transfer fluid in the said water outlet box (12) is less than the optimal operating temperature of the heat engine.

10. A radiator (88) in which a heat transfer fluid can circulate and intended to equip a hybrid vehicle, **characterized in that** it comprises three parts (90, 92, 94) separated from one another by a wall (96. 98), each of the said parts including and inlet box (100, 102, 104) provided with an inlet (118, 120, 122) for heat transfer fluid, a heat exchanger (106, 108, 110) and an outlet box (112, 114, 116) provided with an outlet (124, 126, 128) for heat transfer fluid, one (96) of the walls separating the inlet boxes (100, 102) between two adjacent parts comprises a first passage (130) and the wall (96) separating the outlet boxes (112, 114) between the said two adjacent parts comprises a second passage (132), first closing means (134) being able to take two positions, one position for which the inlet (120) of an inlet box (102) is open and the said first passage (130) is closed and another position for which the inlet (120) of an inlet box (102) is closed and the said first passage (130) is open, second closing means (136) being able to take two positions, one position for which the outlet (126) of an outlet box (114) is open and the said second passage (132) is closed and another position for which the outlet (126) of the said outlet box (114) is closed and the said second passage (132) is open.
